# EUROPÄISCHE PATENTSCHRIFT

(11) **EP 3 830 366 B1**
(45) Veröffentlichungstag und Bekanntmachung des Hinweises auf die Patenterteilung: **07.09.2022**
(21) Anmeldenummer: 19748511.3
(22) Anmeldetag: 29.07.2019
(51) Int. Cl.: E05B 11/00, E05B 13/10, E05B 85/06, E05B 85/10

(54) **SELBSTVERRIEGELNDER DRUCKKNOPF**
SELFLOCKING PUSHBUTTON
BOUTON DE PRESSION AUTOBLOQUANT

(30) Priorität: 30.07.2018 DE 102018212701
(43) Veröffentlichungstag der Anmeldung: 09.06.2021
(73) Patentinhaber: D. La Porte Söhne GmbH, 42279 Wuppertal (DE)
(72) Erfinder: KOMKIN, Viktor, 42289 Wuppertal (DE)
(74) Vertreter: Dr. Solf & Zapf Patent- und Rechtsanwalts PartG mbB
(86) Internationale Anmeldenummer: PCT/EP2019/070359
(87) Internationale Veröffentlichungsnummer: WO 2020/025536

(56) Entgegenhaltungen:
- EP-A2- 2 857 618
- DE-A1- 4 408 910
- DE-A1-102015 224 218
- DE-U1-202005 021 438

## Beschreibung

Die vorliegende Erfindung betrifft einen Druckknopf für die Entriegelung eines Schlosses einer Fahrzeugtür, -haube, -abdeckung oder -klappe, insbesondere eines landwirtschaftlichen Fahrzeuges, z.B. eines Traktors, oder einer Baumaschine.

Ein derartiges Fahrzeugtürschloss ist beispielsweise aus der DE 10 2006 012 956 A1 bekannt. Dieses Fahrzeugtürschloss weist eine Drehfallenanordnung mit zwei Drehfallen auf, zwischen denen ein Schließbolzen aufgenommen werden kann. In einer verriegelten Stellung des Fahrzeugtürschlosses umgreifen die Drehfallen den Schließbolzen derart, dass die Fahrzeugtür in ihrer geschlossenen Stellung gehalten wird. Die beiden Drehfallen werden dabei von zwei Sperrklinken in ihrer den Schließbolzen haltenden Stellung gehalten. Die Sperrklinken verriegeln also die Drehfallen. Diese Verriegelung kann mittels eines Betätigungshebels gelöst werden. Der Betätigungshebel greift in den Schlosskasten ein. Eine Drehung des Betätigungshebels bewirkt, dass die Sperrklinken die Drehfallen frei geben und diese daraufhin den Schließbolzen frei geben.

Die Entriegelung eines Fahrzeugtürschlosses, also im Fall der DE 10 2006 012 956 A1 die Betätigung des Betätigungshebels, kann dabei z.B. mittels eines Druckknopfes oder eines Ziehgriffes erfolgen. Der Druckknopf bzw. der Ziehgriff weist dann jeweils einen Betätigungsmechanismus zur Entriegelung des Schlosses auf, welcher im Fall der DE 10 2006 012 956 A1 mit dem Betätigungshebel in Verbindung steht. Der Betätigungsmechanismus kann dabei auf- und zu sperrbar sein, z.B. mittels eines Zylinderschlosses. Ist der Betätigungsmechanismus gesperrt, kann das Schloss nicht mehr entriegelt werden. Dies ist an sich bekannt.

Ein Druckknopf zur Entriegelung eines derartigen Fahrzeugtürschlosses ist beispielsweise aus der DE 10 2015 224 218 A1 bekannt. Dieser Druckknopf weist ein Zylinderschloss mit einem Betätigungsknopf mit einem Betätigungsknopfgehäuse sowie mit einem darin gelagerten Zylinderkern mit Plättchenzuhaltungen auf. Durch Einstecken eines passenden Schlüssels kann der Zylinderkern mittels des Schlüssels gedreht werden. Dadurch wird der Druckknopf entriegelt bzw. entsperrt. Dann kann der Druckknopf gedrückt werden. Wird der Druccknopf wieder losgelassen, kehrt er selbsttätig, angetrieben durch Federkraft, in seine unbetätigte und verriegelte Stellung zurück.

Des Weiteren ist es beispielsweise bei Motorhauben und weiteren Abdeckungen bzw. Fahrzeugklappen aus sicherheitstechnischen Gründen neuerdings gemäß der EU-Verordnung Nr. 1322/2014 vorgeschrieben, dass diese lediglich mittels eines Werkzeuges geöffnet werden können. Dies soll das Öffnen durch Unbefugte verhindern. Beim Schließen muss sich die Haube bzw. Klappe dann selbst verriegeln.

Diese EU-Verordnung wird derzeit beispielsweise erfüllt durch ein Fahrzeugtürschloss mit einer Drehfallenanordnung gemäß der DE 10 2006 032 257 A1. Dieses Fahrzeugtürschloss weist ein Antriebselement mit einem Antriebsprofil auf, das mit einem Werkzeug in Eingriff gebracht werden kann. Beispielsweise handelt es sich bei dem Antriebsprofil um einen Schlitz zum Eingreifen eines Schraubendrehers und/oder um ein Außen- oder Innensechskantprofil. Dadurch wird eine Sicherheit dahingehend geschaffen, dass das Fahrzeugtürschloss nicht ohne Werkzeug von Unbefugten geöffnet werden kann, jedoch kein Schlüssel zum Öffnen notwendig ist. Wird die Klappe oder Haube geschlossen, kehrt das Fahrzeugtürschloss selbsttätig in seinen Ausgangszustand zurück.

Aufgabe der vorliegenden Erfindung ist die Bereitstellung eines Druckknopfes zur Entriegelung eines Schlosses einer Fahrzeugtür, -haube, -abdeckung oder -klappe, insbesondere eines landwirtschaftlichen Fahrzeuges, z.B. eines Traktors, oder einer Baumaschine, mittels dem die EU- Verordnung Nr. 1322/2014 erfüllt wird und der eine hohe Funktionssicherheit aufweist.

Weitere Aufgabe ist die Bereitstellung einer Fahrzeugtür, -haube, -abdeckung oder -klappe mit einem derartigen Druckknopf.

Diese Aufgabe wird durch einen Druckknopf mit den Merkmalen von Anspruch 1 und eine Fahrzeugtür, -haube, -abdeckung oder -klappe mit den Merkmalen von Anspruch 18 gelöst. Vorteilhafte Weiterbildungen der Erfindung sind in den sich anschließenden Unteransprüchen gekennzeichnet.

Gemäß der Erfindung ist der Druckknopf derart ausgebildet ist, dass der Betätigungsknopf einen selbsttätigen Rückhubes aus seiner betätigten, also gedrückten, Stellung in seine unbetätigte, also nicht gedrückte Ausgangsstellung ausführt und der Druckknopf zudem selbsttätig in seine verriegelte Stellung zurückkehrt. Der Betätigungsknopf wird also selbsttätig verriegelt bzw. der Druccknopf ist erfindungsgemäß selbstverriegelnd. Selbsttätig meint dabei, dass der Antrieb rein mechanisch und automatisch erfolgt. Es findet also keine manuelle Verriegelung mittels eines Schlüssels statt. Allerdings kann der Betätigungsknopf erst entriegelt werden, wenn in einen Schließzylinderkern des Druckknopfes ein passender Schlüssel eingesteckt wird. Zudem ist der Druckknopf erfindungsgemäß derart ausgebildet, dass der in den Schließzylinderkern des Druckknopfes eingesteckte Schlüssel erst abziehbar ist, wenn der Druckknopf vollständig in seine unbetätigte und verriegelte Position zurückgekehrt ist. Bzw. der Schlüssel ist nur in der unbetätigten und verriegelten Stellung des Druccknopfes abziehbar.

Im Folgenden wird die Erfindung anhand einer Zeichnung beispielhaft näher erläutert. Es zeigen:
- Figur 1:: Eine perspektivische Explosionsdarstellung des erfindungsgemäßen Druckknopfes
- Figur 2:: Einen ersten Längsschnitt des erfindungsgemäßen Druckknopfes in verriegelter Stellung
- Figur 3:: Einen weiteren Längsschnitt des erfindungsgemäßen Druckknopfes in verriegelter Stellung
- Figur 4:: Eine perspektivische Ansicht des erfindungsgemäßen Druckknopfes in verriegelter Stellung mit teilweise weggeschnittenem Druckknopfgehäuse
- Figur 5:: Eine perspektivische Ansicht des erfindungsgemäßen Druckknopfes in verriegelter Stellung ohne Druckknopfgehäuse ohne Feder
- Figur 6:: Eine weitere perspektivische Ansicht des erfindungsgemäßen Druccknopfes in verriegelter Stellung ohne Druckknopfgehäuse mit Feder
- Figur 7:: Eine weitere perspektivische Ansicht des erfindungsgemäßen Druccknopfes in entriegelter und betätigter Stellung mit teilweise weggeschnittenem Druckknopfgehäuse
- Figur 8:: Einen Querschnitt durch den erfindungsgemäßen Druckknopf in verriegelter Stellung
- Figur 9:: Einen Querschnitt durch den erfindungsgemäßen Druckknopf in entriegelter Stellung
- Figur 10:: Einen Längsschnitt durch das Druckknopfgehäuse des Druckknopfes
- Figur 11:: Eine perspektivische Draufsicht auf das Druckknopfgehäuse von einem zweiten Druckknopfgehäuseende aus
- Figur 12:: Eine perspektivische Ansicht eines Betätigungsknopfes des erfindungsgemäßen Druckknopfes
- Figur 13:: Einen Längsschnitt durch den Betätigungsknopf
- Figur 14:: Eine perspektivische Ansicht eines Riegels des erfindungsgemäßen Druckknopfes
- Figur 15:: Eine Draufsicht auf den Riegel
- Figur 16:: Eine perspektivische Ansicht eines mit einem Drehfallenschloss gekoppelten Druckknopfes

Der erfindungsgemäße Druckknopf 1 (Fig. 1-9, 16) weist ein Druckknopfgehäuse 2, einen darin gelagerten Betätigungsknopf 3 mit einem Schließzylinderkern 4, einen Riegel 5, eine Torsionsdruck- und -schenkelfeder 6, sowie ein mit dem Betätigungsknopf 3 fest verbundenes Kopplungselement 7 auf. Außerdem weist der Druckknopf 1 eine lineare Betätigungsachse 8 auf. Der Druckknopf 1 weist in Richtung der Betätigungsachse 8 gesehen ein erstes Druckknopfende bzw. Druckknopfeinsteckende 1a und ein zweites Druckknopfende bzw. Druccknopfbetätigungsende 1b auf.

Sofern nicht anders gesagt, beziehen sich die Begriffe "axial", "koaxial", "in Umfangsrichtung", "radial" oder "rotationssymmetrisch" im Folgenden auf die Betätigungsachse 8.

Das Druckknopfgehäuse 2 (Fig. 1-11) weist eine hohlzylindrische bzw. rohrförmige Gehäusewandung 9 mit einer Gehäusewandungsaußenfläche 9a und einer Gehäusewandungsinnenfläche 9b auf. Das Druckknopfgehäuse 2 weist in Richtung der Betätigungsachse 8 gesehen ein erstes Gehäuseende bzw. Gehäuseeinsteckende 2a und ein zweites Gehäuseende bzw. Gehäusebetätigungsende 2b auf. Zudem weist das Druckknopfgehäuse 2 eine in Richtung der Betätigungsachse 8 durch das Druckknopfgehäuse 2 durchgehende Gehäuseaussparung 10 auf.

Das Druckknopfgehäuse 2 besteht vorzugsweise aus Kunststoff oder aus, bevorzugt druckgegossenem, Metall, vorzugsweise aus, bevorzugt druckgegossenem, Zink.

Am ersten Gehäuseende 2a weist das Druckknopfgehäuse 2 vorzugsweise einen umlaufenden, von der Gehäusewandungsaußenfläche 9a radial abstehenden Montagebund 11 auf, der als Anschlag bei der Montage des Druckknopfes 1 in der Fahrzeugtür, -klappe oder -haube dient. Zudem weist die Gehäusewandungsaußenfläche 9a gegebenenfalls ein Außengewinde 19 zur Montage des Druckknopfes 1 in der Fahrzeugtür, -klappe oder -haube auf.

Am zweiten Gehäuseende 2b weist das Druckknopfgehäuse 2 einen umlaufenden, von der Gehäusewandungsinnenfläche 9b radial nach innen abstehenden, ringförmigen Gehäuseboden 12 auf. Der Gehäuseboden 12 weist eine erste, dem ersten Gehäuseende 2a zugewandte, innere Bodenseite 12a und eine dieser in Richtung der Betätigungsachse 8 gegenüberliegende, dem zweiten Gehäuseende 2b zugewandte, äußere Bodenseite 12b auf.

Das Druckknopfgehäuse 2 weist zudem einen Rohrstutzen 13 auf, der sich an die innere Bodenseite 12a anschließt und in Richtung der Betätigungsachse 8 von dieser absteht. Der Rohrstutzen 13 weist eine Stutzenwandung 14 mit einer Stutzenwandungsaußenfläche 14a und einer Stutzenwandungsinnenfläche 14b auf. Der Rohrstutzen 13 ist rotationssymmetrisch zur Betätigungsachse 8 ausgebildet.

Des Weiteren weist der Rohrstutzen 13 ein angebundenes Stutzenende und ein diesem in Richtung der Betätigungsachse 8 gegenüberliegendes, freies Stutzenende auf. Am freien Stutzenende weist die Stutzenwandung 14 eine Stutzenwandungsstirnfläche 14c auf.

Der Rohrstutzen 13 weist außerdem vier Führungsschlitze 15 auf, die sich von dem freien Stutzenende ausgehend parallel zur Betätigungsachse 8 in den Rohrstutzen 13 hinein und durch diesen durch erstrecken. Die Führungsschlitze 15 erstrecken sich zudem durch den Gehäuseboden 12 durch. Sie teilen den Rohrstutzen 13 dadurch in vier voneinander in Umfangsrichtung beabstandete Stutzensegmente 16. Die Führungsschlitze 15 weisen jeweils zwei sich parallel zur Betätigungsachse 8 erstreckende, in Umfangsrichtung zueinander benachbarte Schlitzführungsflächen 17 auf. Die Schlitzführungsflächen 17 sind an den Stutzensegmenten 16 ausgebildet.

Außerdem weist das Druckknopfgehäuse 2 eine Federabstützrippe 18 auf, die von dem Gehäuseboden 12 innenseitig absteht. Die Federabstützrippe 18 dient zur Abstützung der Torsionsdruck- und -schenkelfeder 6. Sie erstreckt sich zwischen einem Stutzensegment 16 und der Gehäusewandungsinnenfläche 9b.

Der Betätigungsknopf 3 (Fig. 1-9,12,13) weist eine Längserstreckung in Richtung der Betätigungsachse 8 auf. Zudem weist er in Richtung der Betätigungsachse 8 gesehen ein erstes Betätigungsknopfende bzw. Betätigungsknopfeinsteckende 3a und ein zweites Betätigungsknopfende bzw. Betätigungsknopfbetätigungsende 3b auf.

Der Betätigungsknopf 3 besteht vorzugsweise aus, bevorzugt druckgegossenem, Metall, bevorzugt aus, bevorzugt druckgegossenem, Zink bzw. aus Zinkdruckguss.

Zudem weist der Betätigungsknopf 3 ein rohrförmiges Betätigungsknopfgehäuse 20 zur Aufnahme des Schließzylinderkerns 4 sowie eine Hülse 21 und zwei Verbindungsstege 22 auf.

Das Betätigungsknopfgehäuse 20 weist in an sich bekannter Weise eine rohrförmige Zylindergehäusewandung 23 auf. Zudem weist das Betätigungsknopfgehäuse 20 eine in Richtung der Betätigungsachse 8 durch das Betätigungsknopfgehäuse 20 durchgehende Durchgangsöffnung 24 auf. Das Betätigungsknopfgehäuse 20 weist außerdem ein erstes Betätigungsknopfgehäuseende 20a und ein zweites, dem ersten Betätigungsknopfgehäuseende 20a in Richtung der Betätigungsachse 8 gegenüberliegendes, Betätigungsknopfgehäuseende 20b auf.

Vorzugsweise weist die Zylindergehäusewandung 23 zudem eine sich in Umfangsrichtung erstreckenden Dichtringaufnahmenut 25 auf, die nach außen hin offen ist. Die Dichtringaufnahmenut 25 dient in an sich bekannter Weise zur Aufnahme von Dicht- und Führungsringen 26. Ein Schlitz 27 dient in an sich bekannter Weise zur Aufnahme einer Sicherung, welche eine Montagezuhaltung bzw. Sperrzuhaltung zusätzlich radial begrenzt.

Die beiden Verbindungsstege 22 dienen zur Verbindung der Hülse 21 mit dem Betätigungsknopfgehäuse 20. Sie sind sich in Bezug zur Betätigungsachse 8 gesehen radial gegenüberliegend angeordnet. Des Weiteren sind die beiden Verbindungsstege 22 vorzugsweise zylinderrohrsegmentförmig ausgebildet und weisen eine Stegaußenfläche 22a und eine Steginnenfläche 22b auf. Die Verbindungsstege 22 schließen sich am zweiten Betätigungsknopfgehäuseende 20b an das zweiten Betätigungsknopfgehäuse 20 an und erstrecken sich in Richtung der Betätigungsachse 8 von dem Betätigungsknopfgehäuse 20 weg.

Am zweiten Betätigungsknopfgehäuseende 20b weisen die Verbindungsstege 22 zudem vorzugsweise einen verbreiterten Stegfuß 28 auf. Die Stegfüße 28 weisen jeweils eine Erstreckung in Umfangsrichtung und von der Stegaußenfläche 22a aus gesehen in radialer Richtung nach außen in Bezug zur Betätigungsachse 8 auf. Zudem weisen sie vorzugsweise jeweils zwei seitliche Stegfußflächen 28a auf. Die Stegfußflächen 28a begrenzen die Stegfüße 28 in Umfangsrichtung.

Des Weiteren weisen die beiden Verbindungsstege 22 jeweils eine von der Stegaußenfläche 22a in radialer Richtung abstehende erste Führungsleisten 29 auf. Die Führungsleisten 29 weisen eine Längserstreckung parallel zur Betätigungsachse 8 auf. Sie erstrecken sich zu der Hülse 21 hin und sind ebenfalls an diese angeformt, worauf weiter unten näher eingegangen wird.

Die zylindrische Hülse 21 weist eine Hülsenwandung 30 mit einer Hülsenwandungsaußenfläche 30a und einer Hülsenwandungsinnenfläche 30b sowie zwei Hülsenwandungsstirnflächen 30c auf. Des Weiteren weist die Hülse 21 eine durch die Hülse 21 in Richtung der Betätigungsachse 8 durchgehende Hülsenaussparung 21a auf. Die Hülsenaussparung 21a weist vorzugsweise ein Innengewinde auf.

Wie bereits erläutert, erstrecken sich die Führungsleisten 29 bis zur Hülse 21 hin und an dieser entlang und sind an diese ebenfalls angeformt. Insbesondere sind die Hülsenwandungsaußenfläche 30a angeformt und stehen von dieser in radialer Richtung ab.

Die ersten Führungsleisten 29 weisen jeweils eine freie, dem zweiten Betätigungsknopfende 3b zugewandte Leistenstirnfläche 29a sowie zwei in Umfangsrichtung voneinander beabstandete Leistenseitenflächen 29b und eine äußere Leistenumfangsfläche 29c auf. Die Leistenstirnfläche 29a schließt vorzugsweise bündig mit der am zweiten Betätigungsknopfende 3b angeordneten Hülsenwandungsstirnfläche 30c ab. Des Weiteren ist die Leistenstirnfläche 29a vorzugsweise senkrecht zur Betätigungsachse 8. Die Leistenumfangsfläche 29c ist vorzugsweise kreiszylindrisch ausgebildet. Die beiden Leistenseitenflächen 29b sind vorzugsweise zueinander parallel und parallel zur Betätigungsachse 8.

Die Hülse 21 weist zudem zwei zweite Führungsleisten 31 auf, die ebenfalls an die Hülsenwandungsaußenfläche 30a angeformt sind und von dieser in radialer Richtung abstehen. Die zweiten Führungsleisten 31 erstrecken sich ebenfalls in axialer Richtung. Sie sind zudem vorzugsweise in radialer Richtung zueinander gegenüberliegend angeordnet. Eine zweite Führungsleiste 31 ist zudem jeweils zwischen den beiden ersten Führungsleisten 29 angeordnet.

Die beiden zweiten Führungsleisten 31 weisen zudem jeweils zwei freie Leistenstirnflächen 31a;b sowie zwei in Umfangsrichtung voneinander beabstandete Leistenseitenflächen 31c und eine äußere Leistenumfangsfläche 31d auf.

Die erste, dem ersten Betätigungsknopfende 3a zugewandte Leistenstirnfläche 31a schließt vorzugsweise bündig mit der Stutzenwandungsstirnfläche 14c ab. Und die zweite, dem zweiten Betätigungsknopfende 3b zugewandte Leistenstirnfläche 31b schließt vorzugsweise bündig mit der am zweiten Betätigungsknopfende 3b angeordneten Hülsenwandungsstirnfläche 30c bzw. mit den Leistenstirnflächen 29a der ersten Führungsleisten 29 ab.

Des Weiteren sind die Leistenstirnfläche 31a;b vorzugsweise senkrecht zur Betätigungsachse 8. Die Leistenumfangsfläche 31d ist vorzugsweise kreiszylindrisch ausgebildet. Die beiden Leistenseitenflächen 31c sind vorzugsweise zueinander parallel und parallel zur Betätigungsachse 8.

Wie bereits erläutert, dient das Betätigungsknopfgehäuse 20 dazu, den Schließzylinderkern 4 aufzunehmen.

Das Schließzylinderkern 4 besteht vorzugsweise aus, bevorzugt druckgegossenem, Metall, vorzugsweise aus, bevorzugt druckgegossenem, Zink.

Der Schließzylinderkern 4 (Fig. 1-4) weist ein erstes Zylinderkernende bzw. Zylinderkerneinsteckende 4a und ein diesem in Richtung der Betätigungsachse 8 gegenüberliegendes Zylinderkernende bzw. Zylinderkernbetätigungsende 4b auf. Zudem weist der Schließzylinderkern 4 einen, insbesondere zylindrischen, Kernkörper 32 mit einer, vorzugsweise kreiszylindrischen, Körperaußenfläche auf. Der Schließzylinderkern 4 weist außerdem einen in an sich bekannter Weise einen sich parallel zur Betätigungsachse 8 vom ersten Zylinderkernende 4a her in den Schließzylinderkern 4, insbesondere den Kernkörper 32, hinein erstreckenden Schlüsselkanal und sich senkrecht dazu erstreckende, den Schließzylinderkern 4, insbesondere den Kernkörper 32, durchsetzende Plättchenführungsschlitze 33 auf. Die Plättchenführungsschlitze 33 sind in axialer Richtung zueinander benachbart angeordnet. In jedem Plättchenführungsschlitz 33 sind vorzugsweise jeweils zwei federbelastete Plättchenzuhaltungen 34 angeordnet. Zudem ist in einem weiteren Führungsschlitz eine Sperrzuhaltung 35 angeordnet, die in an sich bekannter Weise dazu dient, dass der Zylinderkern 4 axial unverschieblich in dem Betätigungsknopfgehäuse 20 gelagert ist.

Ist kein passender Schlüssel in den Schließzylinderkern 4 eingeführt, werden die Plättchenzuhaltungen 34 mittels Federn 36 in sich nicht dargestellte, sich radial gegenüberliegende Sperrnuten des Betätigungsknopfgehäuses 20 gedrückt, so dass der Schließzylinderkern 4 im Betätigungsknopfgehäuse 20 nicht um die Betätigungsachse 8 verdreht werden kann. Wird ein passender Schlüssel eingeführt werden die Plättchenzuhaltungen 34 in den Schließzylinderkern 4 eingezogen, so dass der Schließzylinderkern 4 im Betätigungsknopfgehäuse 20 um die Betätigungsachse 8 gedreht werden kann. Dies ist an sich bekannt. Dabei kann der Schließmechanismus auch anders ausgebildet sein. Vorzugsweise ist der Schließmechanismus dabei gemäß der deutschen Patentanmeldung DE 10 2015 000 213 A1 ausgebildet.

Der Kernkörper 32 weist am zweiten Zylinderkernende 4b zudem eine Kernstirnfläche 37 auf, die vorzugsweise senkrecht zur Betätigungsachse 8 ist.

Zudem weist der Schließzylinderkern 4 ein, bevorzugt leistenartiges, Betätigungssegment 38 auf, das von der Kernstirnfläche 37 in Richtung der Betätigungsachse 8 absteht. Das Betätigungssegment 38 ist vorzugsweise länglich ausgebildet und weist mittig einen im Querschnitt kreisförmigen Abschnitt auf, dessen Mittelachse vorzugsweise koaxial zur Betätigungsachse 8 ist. Es weist vorzugsweise eine Längserstreckung senkrecht zur Betätigungsachse 8 auf.

Der Riegel 5 (Fig. 1-9,14,15) bzw. das Verriegelungselement 5 weist ein buchsenförmiges bzw. hülsenförmiges Mittelteil 39 mit einer in axialer Richtung durch das Mittelteil 39 durchgehenden Buchsenaussparung 40 auf. Eine Mittelachse der Buchsenaussparung 40 ist vorzugsweise parallel, bevorzugt koaxial, zur Betätigungsachse 8. Des Weiteren weist der Riegel 5 ein erstes, dem Druccknopfeinsteckende 1a zugewandtes Riegelende 5a und ein diesem in axialer Richtung gegenüberliegendes, dem Druckknopfbetätigungsende 1b zugewandtes Riegelende 5b auf.

Eine Riegelwandung 41 weist eine Riegelwandungsaußenfläche 41a und zwei sich in axialer Richtung gegenüberliegende Riegelwandungsstirnflächen 41b auf. Die Riegelwandungsaußenfläche 41a ist um die Betätigungsachse 8 herum angeordnet. Die beiden Riegelwandungsstirnflächen 41b sind vorzugsweise ebenflächig und senkrecht zur Betätigungsachse 8.

Vorzugsweise besteht der Riegel 5 aus, bevorzugt druckgegossenem, Metall, bevorzugt aus, bevorzugt druckgegossenem, Zink bzw. aus Zinkdruckguss.

Der Riegel 5 weist zudem zwei zylindrische Anschläge 42 auf, die sich außenseitig an das buchsenförmige Mittelteil 39 anschließen und von diesem in radialer Richtung abstehen. Die zylindrischen Anschläge 42 weisen jeweils eine kreiszylindrische Anschlagaußenfläche 42a auf. Zudem liegen sie sich in radialer Richtung gegenüber. Sie dienen als Anschlag an dem Betätigungsknopf 3 in einer entriegelten Position des Druckknopfes 1, worauf weiter unten näher eingegangen wird.

Des Weiteren weist der Riegel 5 zwei Sperrleisten 43 auf, die sich außenseitig an jeweils eines der zylindrischen Anschläge 42 anschließen und von diesem in radialer Richtung abstehen. Die beiden Sperrleisten 43 liegen sich in radialer Richtung gegenüber.

Die beiden Sperrleisten 43 weisen zudem jeweils zwei freie Sperrleistenstirnflächen 43a;b sowie zwei in Umfangsrichtung voneinander beabstandete Sperrleistenseitenflächen 43c und eine äußere Sperrleistenumfangsfläche 43d auf.

Des Weiteren sind die Sperrleistenstirnflächen 43a;b vorzugsweise senkrecht zur Betätigungsachse 8. Die Sperrleistenumfangsfläche 43d ist vorzugsweise kreiszylindrisch ausgebildet. Die beiden Sperrleistenseitenflächen 43c sind vorzugsweise zueinander parallel und parallel zur Betätigungsachse 8.

Der Riegel 5 weist außerdem zumindest eine, vorzugsweise zwei, Federaufnahmenuten 44 auf, die sich von dem ersten Riegelende 5a aus gesehen in den Riegel 5 hinein erstrecken. Zudem erstrecken sie sich in einer zur Betätigungsachse 8 senkrechten Richtung durch den Riegel 5 durch. Die beiden Federaufnahmenuten 44 verlaufen zudem vorzugsweise zueinander parallel. Des Weiteren verlaufen sie vorzugsweise schräg zu den Sperrleistenseitenflächen 43c. Sind zwei Federaufnahmenuten 44 vorhanden, erleichtert dies die Montage, da nicht auf die Ausrichtung des Riegels 5 geachtet werden muss.

Außerdem weist der Riegel 5 eine Betätigungssegmentaufnahmenut 45 zur Aufnahme des Betätigungssegments 38 auf. Die Betätigungssegmentaufnahmenut 45 erstreckt sich ebenfalls von dem ersten Riegelende 5a aus gesehen in den Riegel 5 hinein. Zudem erstreckt sie sich ebenfalls in einer zur Betätigungsachse 8 senkrechten Richtung durch den Riegel 5 durch. Vorzugsweise verläuft sie außerdem parallel zu den Federaufnahmenuten 44.

Die Betätigungssegmentaufnahmenut 45 wird begrenzt von zwei Nutseitenflächen 45a und einer Nutbodenfläche 45b. Die Nutbodenfläche 45b ist vorzugsweise senkrecht zur Betätigungsachse 8. Die beiden Nutseitenflächen 45a liegen sich in radialer Richtung gegenüber. Zudem weisen sie jeweils einen mittigen Flächenabschnitt 46 auf, der kreiszylindrisch ausgebildet ist, wobei eine Rotationsachse des Flächenabschnitts 46 vorzugsweise koaxial zur Betätigungsachse 8 ist. Die beiden Nutseitenflächen 45a weisen außerdem jeweils zwei ebenflächige Flächenabschnitte 47;48 auf, die vorzugsweise parallel zur Betätigungsachse 8 sind. Die ebenflächige Flächenabschnitte 47;48 der beiden Nutseitenflächen 45a sind dabei vorzugsweise zueinander parallel.

Das Kopplungselement 7 dient zur Kopplung des Druckknopfes 1 mit dem Betätigungsmechanismus 49 eines Schlosses 50 (Fig. 16). Insbesondere dient das Kopplungselement 7 zum Anschluss an ein entsprechendes, korrespondierendes Kopplungselement 51 der Schlossmechanik, die außerhalb des Druccknopfgehäuses 2 angeordnet ist. Bei dem Schloss 50 handelt es sich vorzugsweise um ein Drehfallenschloss mit zumindest einer Drehfalle 52.

Das Kopplungselement 7 weist in Richtung der Betätigungsachse 8 gesehen ein erstes Kopplungselementende 7a und ein diesem gegenüberliegendes zweites Kopplungselementende 7b auf. Am ersten Kopplungselementende 7a ist das Kopplungselement 7 mit dem Betätigungsknopf 3 fest verbunden. Das zweite Kopplungselementende 7b dient zur Kopplung des Kopplungselements 7 mit dem Betätigungsmechanismus 49 des Schlosses 50.

Das Kopplungselement 7 (Fig. 1) weist eine Grundplatte 53 sowie zwei Anschlussstutzen 54;55 auf. Der erste Anschlussstutzen 54 erstreckt sich von der Grundplatte 53 weg bzw. steht von dieser in Richtung des ersten Kopplungselementendes 7a ab. Der zweite Anschlussstutzen 55 steht von der Grundplatte 53 in Richtung des zweiten Kopplungselementendes 7b ab.

Der erste, bevorzugt gestuft ausgebildete, Anschlussstutzen 54 weist an seinem freien Ende einen kreiszylindrischen Zapfen 56 auf. An seinem angebundenen Ende weist der erste Anschlussstutzen 54 einen kreiszylindrischen Stutzenabschnitt 57 mit einem Außengewinde auf. Der Zapfen 56 weist einen geringeren Außendurchmesser als der kreiszylindrische Stutzenabschnitt 57 auf.

Der zweite Anschlussstutzen 55 ist vorzugsweise ebenfalls gestuft ausgebildet und weist vorzugsweise drei Stutzenabschnitte 58a;b;c auf, deren Außendurchmesser zum zweiten Kopplungselementende 7b hin sukzessive abnimmt. Der am freien Ende angeordnete Stutzenabschnitt 58c weist zudem vorzugsweise ein Außengewinde zum Anschluss an den Betätigungsmechanismus 49 auf.

Wie bereits erläutert, weist der Druckknopf 1 zudem die Torsionsdruck- und - schenkelfeder 6 auf.

Bei einer gewundenen Torsionsfeder verläuft die Hauptbelastungsrichtung in Richtung der Federachse, wobei sich die Federenden geringfügig gegeneinander verdrehen können. Der Drahtquerschnitt wird bei Belastung auf Torsion beansprucht. Je nach der äußeren Belastung wird zwischen Zug- und Druckfeder unterschieden.

Bei einer Schenkelfeder handelt es sich um eine Schraubenfeder, die um ihre Achse auf Biegung beansprucht wird. Es wird somit ein Drehmoment eingeleitet.

Die Torsionsdruck- und -schenkelfeder 6 wird sowohl auf Druck als auch auf Biegung beansprucht.

Die Torsionsdruck- und -schenkelfeder 6 weist eine zur Betätigungsachse 8 koaxiale Federachse sowie in Richtung der Betätigungsachse 8 gesehen ein erstes und ein zweites Federende 6a;6b auf. Zudem weist die Torsionsdruck- und -schenkelfeder 6 eine Schraubenwicklung 59 aus Federdraht mit zwei umgebogenen Federdrahtenden 59a;59b auf. Die Federdrahtenden 59a;59b erstrecken sich vorzugsweise senkrecht zur Betätigungsachse 8.

Die Torsionsdruck- und -schenkelfeder 6 besteht vorzugsweise aus Metall oder Kunststoff.

Im Folgenden wird nun die Funktionsweise des erfindungsgemäßen Druckknopfes 1 erläutert:
Im zusammengebauten, verriegelten Zustand des erfindungsgemäßen Druccknopfes 1 (Fig. 2-6,8) ist der Betätigungsknopf 3 innerhalb des Druckknopfgehäuses 2 zunächst in Richtung der Betätigungsachse 8 unverschieblich gelagert. Am ersten Druckknopfende 1a ragt der Betätigungsknopf 3 aus dem Druckknopfgehäuse 2 heraus. Die Dicht- und Führungsringe 26 sind in der Dichtringsaufnahmenut 25 angeordnet und liegen in Richtung der Betätigungsachse 8 hin und her gleitbar an der Gehäusewandungsinnenfläche 9b der Gehäusewandung 9 des Druckknopfgehäuses 2 an.

Zudem sind die ersten und zweiten Führungsleisten 29;31 des Betätigungsknopfes 3 innerhalb der Führungsschlitze 15 des Druckknopfgehäuses 2 angeordnet. Dabei liegen die beiden Führungsleistenseitenflächen 29b;31 c jeweils an den Schlitzführungsflächen 17 an. Infolgedessen steht der Betätigungsknopf 3 mit dem Druckknopfgehäuse 2 um die Betätigungsachse 8 unverdrehbar in Verbindung.

Der Schließzylinderkern 4 ist in an sich bekannter Weise innerhalb des Betätigungsknopfgehäuses 20 angeordnet. Das Betätigungssegment 38 des Schließzylinderkerns 4 ragt dabei aus dem Betätigungsknopfgehäuses 20 heraus. In Richtung der Betätigungsachse 8 ist der Schließzylinderkern 4 mittels der Sperrzuhaltung 35 unverschieblich mit dem Betätigungsknopfgehäuse 20 verbunden.

Solange kein passender Schlüssel in den Schließzylinderkern 4 eingesteckt ist, steht der Schließzylinderkern 4 zudem um die Betätigungsachse 8 unverdrehbar mit dem Betätigungsknopfgehäuse 20 in Verbindung, da die Plättchenzuhaltungen 34 innerhalb der Sperrnuten des Betätigungsknopfgehäuses 20 angeordnet sind. Der Druckknopf 1 ist also gesperrt bzw. zugesperrt.

Der Riegel 5 ist zwischen dem Betätigungsknopfgehäuse 20 und der Hülse 21 angeordnet. Zudem ist er in radialer Richtung gesehen zwischen den beiden Verbindungsstegen 22 angeordnet. Er liegt zudem mit den beiden Anschlägen 42 an den beiden Verbindungsstegen 22 an (Fig. 8).

Das Betätigungssegment 38 des Schließzylinderkerns 4 ist zudem formschlüssig in der Betätigungselementaufnahmenut 45 des Riegels 5 angeordnet. Dadurch steht der Riegel 5 mit dem Schließzylinderkern 4 um die Betätigungsachse 8 unverdrehbar in Verbindung. Bzw. der Riegel 5 steht mit dem Schließzylinderkern 4 um die Betätigungsachse 8 drehbar antreibbar in Verbindung.

In der verriegelten, nicht betätigten Stellung des Druckknopfes 1 ist der Riegel 5 zudem derart in Bezug zur Hülse 1 verdreht, dass die Riegelsperrleisten 43 in Bezug zu den zweiten Führungsleisten 31 der Hülse 21 verdreht sind. Die Riegelsperrleisten 43 und die zweiten Führungsleisten 31 sind in axialer Richtung nicht zueinander fluchtend angeordnet. Zudem sind die Riegelsperrleisten 43 nicht fluchtend zu den Führungsschlitzen 15, sondern fluchtend zu den Stutzensegmenten 16 des Druckknopfgehäuses 2 angeordnet. Die Riegelsperrleisten 43 liegen vorzugsweise mit den zweiten Sperrleistenstirnflächen 43b an der Stutzenwandungsstirnfläche 14c an. Dadurch wird die Bewegung des Betätigungsknopfes 3 in eine lineare, zur Betätigungsachse 8 parallele Druckknopfbetätigungsrichtung 60 gesperrt. Der Betätigungsknopf 3 kann nicht in das Druckknopfgehäuse 2 eingedrückt bzw. er kann nicht gedrückt bzw. betätigt werden. Die Stutzenwandungsstirnfläche 14c bzw. die Stutzensegmente 16 dienen als Widerlager für die Bewegung des Betätigungsknopfes 3 in Druckknopfbetätigungsrichtung 60.

Die Torsionsdruck- und -schenkelfeder 6 ist ebenfalls innerhalb des Druccknopfgehäuses 2 angeordnet. Insbesondere stützt sich die Torsionsdruck- und -schenkelfeder 6 an ihrem zweiten Federende 6b an dem Druckknopfgehäuse 2, vorzugsweise an der Federabstützrippe 18 und in axialer Richtung innenseitig an dem Gehäuseboden 12, ab.

Zudem ist die Torsionsdruck- und -schenkelfeder 6 um die Hülse 21 und die Verbindungsstege 22 des Betätigungsknopfes 3 und um den Riegel 5 herum angeordnet. Dabei stützt sich die Torsionsdruck- und -schenkelfeder 6 an ihrem ersten Federende 6a an dem Riegel 5 ab. Sie ist insbesondere an ihrem ersten Federende 6a in einer der beiden Federaufnahmenuten 44 des Riegels 5 angeordnet. Zudem stützt sie sich in axialer Richtung an ihrem ersten Federende 6a an dem Betätigungsknopfgehäuse 20 ab.

Die Torsionsdruck- und -schenkelfeder 6 ist somit zwischen dem Betätigungsknopf 3 und dem Druckknopfgehäuse 2 parallel zur Betätigungsachse 8 eingespannt und drückt den Betätigungsknopf 3 und das Druckknopfgehäuse 2 auseinander. Bzw. der Betätigungsknopf 3 steht mit der Torsionsdruck- und -schenkelfeder 6 entgegen die lineare Druckknopfbetätigungsrichtung 60 relativ zum Druckknopfgehäuse 2 antreibbar in Verbindung. Bzw. die Druckknopf-Torsionsfeder 6 drängt den Betätigungsknopf 3 aus dem Druckknopfgehäuse 2 heraus.

Zudem ist, wie erläutert, das erste Federdrahtende 59a der Torsionsdruck- und -schenkelfeder 6 innerhalb der Federaufnahmenut 44 des Riegels 5 angeordnet, und das zweite Federdrahtende 59b stützt sich an der Federabstützrippe 18 des Druckknopfgehäuses 2 ab. Dadurch kann der Riegel 5, relativ zum Druckknopfgehäuse 2 in eine Entriegelungsrichtung 61 nur entgegen die Kraft der Torsionsdruck- und -schenkelfeder 6 um die Betätigungsachse 8 gedreht werden. Die Torsionsdruck- und -schenkelfeder 6 ist dabei im verriegelten Zustand des Druckknopfes 1 vorzugsweise vorgespannt. Sie ist also auch in einer Richtung um die Federachse herum vorgespannt. Dadurch steht der Riegel 5 und über diesen der Schließzylinderkern 4, mit der Torsionsdruck- und -schenkelfeder 6 entgegen die Entriegelungsrichtung 61 relativ zum Druckknopfgehäuse 2 in seine arretierende bzw. verriegelnde Stellung antreibbar in Verbindung. Bzw. die Torsionsdruck- und -schenkelfeder 6 drückt den Riegel 5 in seine arretierende bzw. verriegelnde Stellung. Die beiden Verbindungsstege 22 dienen dabei als Widerlager für die Drehbewegung des Riegels 5 entgegen die Entriegelungsrichtung 61.

Am zweiten Druckknopfende 1b ist der erste Anschlussstutzen 54 mit dem kreiszylindrischen Stutzenabschnitt 57 in das Innengewinde der Hülsenaussparung 21a der Hülse 21 eingeschraubt. Das Kopplungselement 7 ist somit fest mit dem Betätigungsknopf 3 verbunden. Dabei liegt die Grundplatte 53 außen am Druckknopfgehäuse 2 an. Dadurch ist auch die Bewegung des Betätigungsknopfes 3 entgegen die Druckknopfbetätigungsrichtung 60 gesperrt. Der Betätigungsknopf 3 ist parallel zur Betätigungsachse 8 relativ zum Druckknopfgehäuse 2 unverschieblich.

Der Zapfen 56 des ersten Anschlussstutzens 54 ist zudem formschlüssig in der Buchsenaussparung 40 des Riegels 5 angeordnet. Der Riegel 5 ist somit auf dem Zapfen 56 um die Betätigungsachse 8 drehbar gelagert.

Zusammenfassend sind im verriegelten und nicht entriegelbaren bzw. zugesperrten Zustand des Druckknopfes 1, das heißt, solange somit noch kein passender Schlüssel in den Schließzylinderkern 4 eingesteckt ist, der Schließzylinderkern 4, der Betätigungsknopf 3, der Riegel 5 und das Druckknopfgehäuse 2 zueinander um die Betätigungsachse 8 unverdrehbar. Zudem kann der Betätigungsknopf 3 auch nicht in Druckknopfbetätigungsrichtung 60 in das Druccknopfgehäuse 2 eingedrückt werden, also nicht betätigt werden. Auch kann er nicht entgegen die Druckknopfbetätigungsrichtung 60 relativ zum Druckknopfgehäuse 2 bewegt werden. Betätigungsknopf 3 und Druckknopfgehäuse 2 sind im verriegelten Zustand fest miteinander verbunden bzw. zueinander arretiert.

Zum Aufsperren bzw. Entsperren des Druckknopfes 1 wird nun ein passender Schlüssel in Druckknopfbetätigungsrichtung 60 in den Schließzylinderkern 4 eingesteckt. Dadurch werden die Plättchenzuhaltungen 34 aus den Sperrnuten des Betätigungsknopfes 3 heraus ins Innere des Schließzylinderkerns 4 eingezogen. Der Schließzylinderkern 4 ist somit aufgesperrt bzw. entsperrt bzw. entriegelbar. Denn nun kann der Schließzylinderkern 4 relativ zum Betätigungsknopf 3 mittels des Schlüssels in Entriegelungsrichtung 61 gedreht werden.

Da der Riegel 5 über das Betätigungssegment 38 mit dem Schließzylinderkern 4 um die Betätigungsachse 8 unverdrehbar in Verbindung steht, wird der Riegel 5 bei der Drehung des Schließzylinderkerns 4 mit gedreht.

Insbesondere werden die beiden Riegelsperrleisten 43 so weit verdreht, bis sie fluchtend zu den Führungsschlitzen 15 des Druckknopfgehäuses 2 und zu den zweiten Führungsleisten 31 des Betätigungsknopfes 3 angeordnet sind. Der Riegel 5 kann insbesondere soweit gedreht werden, bis die Anschläge 42 erneut an den Verbindungsstegen 22 des Betätigungsknopfes 3 anstoßen (Fig. 9). Die Verbindungsstege 22 dienen somit auch als Widerlager für die Bewegung des Riegels 5 in die Druckknopfentriegelungsrichtung 61. Der Riegel 5 ist zwischen den Verbindungsstegen 22 hin- und her drehbar. Die Torsionsdruck- und schenkelfeder 6 wird dabei gespannt, da die Federdrahtenden 59a;59b auseinander gedrängt werden bzw. das Federdrahtende 59a um die Federachse entgegen dem Federmoment verdreht wird.

Der Betätigungsknopf 3 befindet sich nun im entriegelten, aber noch unbetätigten Zustand. Die Bewegung des Betätigungsknopfes 3 in Druckknopfbetätigungsrichtung 60 ist somit nicht mehr gesperrt. Nun kann der Betätigungsknopf 3 in Druckknopfbetätigungsrichtung 60 in das Druckknopfgehäuse 2 eingedrückt, also betätigt werden.

Wird der Betätigungsknopf 3 von der Bedienperson betätigt, indem er in Druccknopfbetätigungsrichtung 60 in das Druckknopfgehäuse 2 eingedrückt wird, nimmt er den Riegel 5 mit. Dabei werden die Riegelsperrleisten 43 des Riegels 5 in die Führungsschlitze 15 eingeführt und in diesen in axialer Richtung entlang geführt. Dadurch kann der Riegel 5 nicht mehr um die Betätigungsachse 8 relativ zum Betätigungsknopf 3 und zum Druckknopfgehäuse 2 gedreht werden. Dies gilt somit auch für den Schließzylinderkern 4. Die Bedienperson muss also keine Kraft mehr in Entriegelungsrichtung 61 auf den Schlüssel aufbringen, um eine Drehung entgegen die Entriegelungsrichtung 61 zu verhindern.

Beim Eindrücken des Betätigungsknopfes 3, also während des Betätigungshubes, wird zudem die Torsionsdruck- und schenkelfeder 6 komprimiert und dadurch gespannt.

Der Betätigungsknopf 3 kann dabei maximal soweit eingedrückt werden, bis die Stegfüße 28 der Verbindungsstege 22 an den Stutzensegmenten 16 anstoßen (Fig. 7).

Mit dem Betätigungsknopf 3 wird auch das Kopplungselement 7 in Richtung der Druckknopfbetätigungsrichtung 60 relativ zum Druckknopfgehäuse 2 verschoben. Dadurch wird der Betätigungsmechanismus 49 der Schlossmechanik in an sich bekannter Weise derart betätigt, dass das Schloss 50 entriegelt wird (Fig. 16).

Sofort nach Loslassen des Betätigungsknopfes 3 durch die Bedienperson wird der Betätigungsknopf 3 mitsamt des Riegels 5 selbsttätig, insbesondere durch die Kraft der Torsionsdruck- und -schenkelfeder 6, entgegen die Druckknopfbetätigungsrichtung 60 zurück gedrückt bzw. verfahren. Er wird somit wieder aus dem Druckknopfgehäuse 2 heraus gedrückt bzw. gefahren. Der Riegel 5 wird dabei mitgenommen.

Da der Riegel 5 hierbei mit den Riegelsperrleisten 43 in den Führungsschlitzen 15 des Betätigungsknopfes 3 geführt wird, kann er sich während des Rückhubes zunächst nicht entgegen die Entriegelungsrichtung 61 relativ zum Betätigungsknopf 3 zurück drehen. Dasselbe gilt somit für den Schließzylinderkern 4. Beide führen eine rein lineare Bewegung aus. Dadurch kann der Schlüssel aber auch nicht aus dem Schließzylinderkern 4 heraus gezogen werden. Denn die Plättchenzuhaltungen 34 sind in an sich bekannter Weise gegenüber den Sperrnuten des Betätigungsknopfes 3 verdreht und können somit nicht mehr in diese ausweichen.

Sobald die Riegelsperrleisten 43 aus den Führungsschlitzen 15 des Betätigungsknopfes 3 herausgefahren sind, dreht sich der Riegel 5 mitsamt des Schließzylindergehäuses 4 entgegen die Entriegelungsrichtung 61 in seine unbetätigte, verriegelnde Ausgangsstellung zurück.

In dieser Stellung kann dann der Schlüssel von der Bedienperson abgezogen werden, da die Plättchenzuhaltungen 34, angetrieben durch die Federn 36, in an sich bekannter Weise in die Sperrnuten des Betätigungsknopfes 3 einfahren können. Nach Abziehen des Schlüssels ist der Schließzylinderkern 4 wieder unverdrehbar mit dem Betätigungsknopf 3 verbunden. Der Schließzylinderkern 4 ist somit gesperrt bzw. der Betätigungsknopf bzw. der Druckknopf 1 sind nicht entriegelbar bzw. zugesperrt bzw. gesperrt.

Der Druckknopf 1 ist somit wieder in seiner verriegelten und nicht entriegelbaren bzw. zugesperrten Ausgangsposition und kann lediglich durch Einstecken eines passenden Schlüssels erneut entriegelt und anschließend betätigt werden.

Der erfindungsgemäße Druckknopf 1 gewährleistet einen hohen Schutz gegen das Öffnen der Fahrzeugtür, -haube oder -klappe durch Unbefugte. Denn dadurch, dass sich der Druckknopf 1 nach dem Rückhub des Betätigungsknopfes 3 selbsttätig verriegelt, also ohne Betätigung mittels des Schlüssels, muss der Schlüssel nicht gedreht werden. Dies erfolgt automatisch und rein mechanisch, vorzugsweise durch Federkräfte. Insbesondere bei Hauben, insbesondere Motorhauben, und Klappen eines Fahrzeuges ist dies ein wichtiger Sicherheitsaspekt, um Unfälle zu vermeiden. Der Schlüssel muss nur noch abgezogen werden, damit die Entriegelung des Druckknopfes 1 gesperrt wird.

Besonders vorteilhaft ist zudem, dass der Schlüssel weder während des Betätigungshubes noch während des Rückhubes abgezogen werden kann, da sich der Schließzylinderkern 4 weder während des Betätigungshubes noch während des Rückhubes relativ zum Betätigungsknopf 3 verdrehen kann. Dies ist eine zusätzliche Sicherheitsfunktion. Denn sollte sich der Druckknopf 1 aufgrund von Verschmutzungen innerhalb des Druckknopfes 1 einmal nicht selbsttätig in die unbetätigte und entriegelte Stellung zurück bewegen, kann auch der Schlüssel nicht abgezogen werden. Und dies würde von der Bedienperson bemerkt werden, so dass diese den Druckknopf manuell verriegeln kann und somit sichergestellt wird, dass der Druckknopf 1 immer verriegelt wird.

Der Aufbau des erfindungsgemäßen Druckknopfes 1 ist zudem sehr einfach mit wenigen Teilen und aufgrund dessen auch sehr funktionssicher. Zudem ist der Druckknopf 1 kostengünstig herstellbar und einfach zu montieren.

## Patentansprüche

1. Druckknopf (1) für die Entriegelung eines Schlosses einer Tür, Haube, Abdeckung oder Klappe, insbesondere eines landwirtschaftlichen Fahrzeuges, z.B. eines Traktors, oder einer Baumaschine, aufweisend
a) ein Druckknopfgehäuse (2),
b) einen im Druckknopfgehäuse (2) gelagerten, ein Betätigungsknopfgehäuse (20) aufweisenden, Betätigungsknopf (3), der eine unbetätigte und eine betätigte Stellung aufweist,
c) einen Verriegelungsmechanismus zur Verriegelung des Betätigungsknopfes (3) in seiner unbetätigten Stellung, wobei der Betätigungsknopf (3) in seinem nicht verriegelten Zustand linear entlang einer Betätigungsachse (8) in eine Druckknopfbetätigungsrichtung (60) von seiner unbetätigten Stellung in seine betätigte Stellung relativ zum Druckknopfgehäuse (2) verfahrbar ist,
d) ein Zylinderschloss mit einen in dem Betätigungsknopfgehäuse (25) gelagerten Schließzylinderkern (4) und einem dazu passenden Schlüssel,
e) wobei der Betätigungsknopf (3) nur entriegelbar ist, wenn der passende Schlüssel in den Schließzylinderkern (4) eingeführt ist,
f) wobei der Druckknopf (1) derart ausgebildet ist, dass der Betätigungsknopf (3) selbsttätig aus seiner betätigten Stellung in seine unbetätigte Stellung zurückkehrt und selbsttätig verriegelt wird,
**dadurch gekennzeichnet, dass**
der in den Schließzylinderkern (4) eingesteckte Schlüssel nur in der unbetätigten und verriegelten Stellung des Druckknopfes (1) abziehbar ist.

2. Druckknopf (1) nach Anspruch 1,
**dadurch gekennzeichnet, dass**
a) der Druckknopf (1) derart ausgebildet ist, dass der Betätigungsknopf (3) angetrieben durch Federkraft aus seiner betätigten Stellung in seine unbetätigte Stellung zurückkehrt und angetrieben durch Federkraft verriegelt wird,
und/oder
b) der Schlüssel weder während des Betätigungshubes noch während des Rückhubes abziehbar ist, vorzugsweise dadurch, dass der Schließzylinderkern (4) während des Betätigungshubes und während des Rückhubes relativ zum Betätigungsknopf (3) unverdrehbar ist.

3. Druckknopf (1) nach einem der vorhergehenden Ansprüche,
**dadurch gekennzeichnet, dass**
a) der Schließzylinderkern (4) um die Betätigungsachse (8) unverdrehbar mit dem Betätigungsknopfgehäuse (20) in Verbindung steht, solange kein passender Schlüssel in den Schließzylinderkern (4) eingeführt ist, und wobei der Schließzylinderkern (4) nach dem Einführen des passenden Schlüssels relativ zum Betätigungsknopfgehäuse (20) in eine Entriegelungsrichtung (61) um die Betätigungsachse (8) drehbar ist, und
der Betätigungsknopf (8) durch Drehung des Zylinderkerns (4) relativ zum Betätigungsknopfgehäuse (20) in die Entriegelungsrichtung (61) entriegelbar ist,
und/oder
b) der Betätigungsknopf (3) in seiner verriegelten Stellung parallel zur Betätigungsachse (8) unverschieblich mit dem Druckknopfgehäuse (2) in Verbindung steht,
und/oder
c) der Betätigungsknopf (3) um die Betätigungsachse (8) unverdrehbar mit dem Druckknopfgehäuse (2) in Verbindung steht, und/oder
d) der Druckknopf (1) zumindest eine Feder, insbesondere eine Torsionsdruck- und -schenkelfeder (6), aufweist, mit der der Betätigungsknopf (3) relativ zum Druckknopfgehäuse (2) entgegen die Druccknopfbetätigungsrichtung (60) antreibbar in Verbindung steht und/oder mit der der Schließzylinderkern (4) entgegen die Entriegelungsrichtung (61) antreibbar in Verbindung steht.

4. Druckknopf (1) nach einem der vorhergehenden Ansprüche,
**dadurch gekennzeichnet, dass**
das Druckknopfgehäuse (2) ein Gehäuseeinsteckende (2a) und ein Gehäusebetätigungsende (2b) aufweist, wobei das Druckknopfgehäuse (2) am Gehäusebetätigungsende (2b) einen umlaufenden, von einer Gehäusewandung (9) radial nach innen abstehenden, ringförmigen Gehäuseboden (12) aufweist,
wobei das Druckknopfgehäuse (2) vorzugsweise einen Rohrstutzen (13) aufweist, der sich an den Gehäuseboden (12) anschließt und in axialer Richtung von diesem absteht und sich auf das Gehäuseeinsteckende (2a) zu erstreckt, wobei der Rohrstutzen (13) ein angebundenes Stutzenende und ein diesem in axialer Richtung gegenüberliegendes, freies Stutzenende aufweist, und wobei der Rohrstutzen (13) mehrere, vorzugsweise vier, Führungsschlitze (15) aufweist, die sich von dem freien Stutzenende ausgehend in axialer Richtung in den Rohrstutzen (13) hinein und durch diesen und durch den Gehäuseboden (12) durch erstrecken.

5. Druckknopf (1) nach einem der vorhergehenden Ansprüche,
**dadurch gekennzeichnet, dass**
der Betätigungsknopf (3) das rohrförmige Betätigungsknopfgehäuse (20), eine Hülse (21) und zwei Verbindungsstege (22) aufweist, die die Hülse (21) mit dem Betätigungsknopfgehäuse (20) verbinden, wobei die Verbindungsstege (22) vorzugsweise sich radial gegenüberliegend angeordnet sind,
wobei vorzugsweise die Verbindungsstege (22) jeweils eine radial nach außen abstehende erste, sich in axialer Richtung erstreckende, Führungsleiste (29) aufweisen, wobei sich die Führungsleisten (29) jeweils bis zu der Hülse (21) hin und an dieser entlang erstrecken und radial nach außen von einer Hülsenwandung (30) der Hülse (21) abstehen.

6. Druckknopf (1) nach Anspruch 5,
**dadurch gekennzeichnet, dass**
die Hülse (21) zwei zweite, sich in axialer Richtung erstreckende, Führungsleisten (31) aufweist, die von der Hülsenwandung (30) in radialer Richtung nach außen abstehen, wobei die zweiten Führungsleisten (31) vorzugsweise sich in radialer Richtung gegenüberliegend angeordnet sind und/oder wobei vorzugsweise eine zweite Führungsleiste (31) jeweils zwischen zwei ersten Führungsleisten (29) angeordnet ist.

7. Druckknopf (1) nach einem der vorhergehenden Ansprüche,
**dadurch gekennzeichnet, dass**
der Druckknopf (1) zur Verriegelung des Betätigungsknopfes (3) einen Riegel (5) aufweist, mittels dem die Bewegung des Betätigungsknopfes (3) in Druckknopfbetätigungsrichtung (60) sperrbar ist,
wobei der Betätigungsknopf (3) vorzugsweise durch Drehen des Riegels (5) relativ zum Betätigungsknopf (3) und/oder relativ zum Druckknopfgehäuse (2) in die Entriegelungsrichtung (61) entriegelbar ist.

8. Druckknopf (1) nach Anspruch 7,
**dadurch gekennzeichnet, dass**
a) der Riegel (5) mehrere, vorzugsweise zwei, sich in axialer Richtung erstreckende Riegelsperrleisten (43) aufweist, die in radialer Richtung nach außen abstehen und sich vorzugsweise in radialer Richtung gegenüberliegen,
und/oder
b) der Riegel (5) mindestens eine Federaufnahmenut (44) aufweist, in der sich die Feder, insbesondere die Torsionsdruck- und -schenkelfeder (6), mit ihrem ersten Federende (6a) abstützt.

9. Druckknopf (1) nach Anspruch 7 oder 8,
**dadurch gekennzeichnet, dass**
der Schließzylinderkern (4) mit dem Riegel (5) um die Betätigungsachse (8) unverdrehbar in Verbindung steht,
wobei der Riegel (5) vorzugsweise eine Betätigungssegmentaufnahmenut (45) aufweist, in der ein Betätigungssegment (38) des Schließzylinderkerns (4) derart formschlüssig angeordnet ist, dass der Schließzylinderkern (4) mit dem Riegel (5) um die Betätigungsachse (8) unverdrehbar in Verbindung steht.

10. Druckknopf (1) nach einem der vorhergehenden Ansprüche,
**dadurch gekennzeichnet, dass**
der Schließzylinderkern (4) in dem Betätigungsknopfgehäuse (20) in Richtung der Betätigungsachse (8) unverschieblich gelagert ist.

11. Druckknopf (1) nach einem der Ansprüche 6 bis 10,
**dadurch gekennzeichnet, dass**
im verriegelten Zustand des Druckknopfes (1) die ersten und zweiten Führungsleisten (29;31) des Betätigungsknopfes (3) jeweils innerhalb eines der Führungsschlitze (15) des Druckknopfgehäuses (2) angeordnet sind, so dass der Betätigungsknopf (3) mit dem Druckknopfgehäuse (2) um die Betätigungsachse (8) unverdrehbar in Verbindung steht.

12. Druckknopf (1) nach einem der Ansprüche 7 bis 11,
**dadurch gekennzeichnet, dass**
der Riegel (5) in axialer Richtung gesehen zwischen dem Betätigungsknopfgehäuse (20) und der Hülse (21) und in radialer Richtung gesehen zwischen den beiden Verbindungsstegen (22) angeordnet ist.

13. Druckknopf (1) nach einem der Ansprüche 8 bis 12,
**dadurch gekennzeichnet, dass**
der Riegel (5) in der verriegelten Stellung des Druckknopfes (1) derart in Bezug zur Hülse (1) verdreht ist, dass die Riegelsperrleisten (43) in Bezug zu den zweiten Führungsleisten (31) der Hülse (21) verdreht sind und die Riegelsperrleisten (43) nicht in axialer Richtung fluchtend zu den Führungsschlitzen (15) angeordnet sind, sondern an einer Stutzenwandungsstirnfläche (14c) des Rohrstutzens (13) anliegen, so dass die Bewegung des Betätigungsknopfes (3) in Druckknopfbetätigungsrichtung (60) gesperrt ist.

14. Druckknopf (1) nach einem der Ansprüche 7 bis 13,
**dadurch gekennzeichnet, dass**
a) der Riegel (5) und über diesen der Schließzylinderkern (4), mit der Feder, insbesondere der Torsionsdruck- und -schenkelfeder (6), entgegen die Entriegelungsrichtung (61) relativ zum Druckknopfgehäuse (2) und/oder relativ zum Betätigungsknopf (3) antreibbar in Verbindung steht,
und/oder
b) im verriegelten und nicht entriegelbaren Zustand des Druckknopfes (1), der Schließzylinderkern (4), der Betätigungsknopf (3), der Riegel (5) und das Druckknopfgehäuse (2) zueinander um die Betätigungsachse (8) unverdrehbar sind.

15. Druckknopf (1) nach einem der Ansprüche 8 bis 14,
**dadurch gekennzeichnet, dass**
a) im entriegelten Zustand des Druckknopfes (1) die beiden Riegelsperrleisten (43) in axialer Richtung fluchtend zu den Führungsschlitzen (15) des Druckknopfgehäuses (2) und/oder in axialer Richtung fluchtend zu den zweiten Führungsleisten (31) des Betätigungsknopfes (3) angeordnet sind,
und/oder
b) die beiden Riegelsperrleisten (43) im unbetätigten Zustand des Betätigungsknopfes (3) außerhalb der Führungsschlitze (15) des Druccknopfgehäuses (2) angeordnet sind, so dass der Riegel (5) und der Schließzylinderkern (4) bei eingestecktem Schlüssel relativ zum Betätigungsknopf (3) und zum Druckknopfgehäuse (2) um die Betätigungsachse (8) verdrehbar sind,
und/oder
c) die beiden Riegelsperrleisten (43) im entriegelten Zustand des Druccknopfes (1) und während des Betätigungshubes und während des Rückhubes innerhalb der Führungsschlitze (15) des Druckknopfgehäuses (2) angeordnet sind, so dass der Riegel (5) und der Schließzylinderkern (4) relativ zum Betätigungsknopf (3) und zum Druccknopfgehäuse (2) um die Betätigungsachse (8) unverdrehbar sind,
und/oder
d) der Riegel (5) durch Drehung des Schließzylinderkerns (4) in Entriegelungsrichtung (61) relativ zum Druckknopfgehäuse (2) derart antreibbar ist, dass die Sperrleisten (43) in axialer Richtung fluchtend zu den Führungsschlitzen (15) sind.

16. Druckknopf (1) nach einem der vorhergehenden Ansprüche,
**dadurch gekennzeichnet, dass**
der Druckknopf (1) derart ausgebildet ist, dass der Schließzylinderkern (4) selbsttätig, insbesondere durch Federkraft, von seiner Entriegelungsstellung in seine Ausgangsstellung zurückkehrt.

17. Druckknopf (1) nach einem der Ansprüche 8 bis 16,
**dadurch gekennzeichnet, dass**
der Druckknopf (1) derart ausgebildet ist, dass die Riegelsperrleisten (43) durch Verfahren des Betätigungsknopfes (3) von seiner betätigten in seine unbetätigte Stellung aus den Führungsschlitzen (15) heraus fahren, wobei der Druckknopf (1) vorzugsweise derart ausgebildet ist, dass der Riegel (5) und der Schließzylinderkern (4) nach dem Herausfahren der Riegelsperrleisten (43) aus den aus den Führungsschlitzen (15) selbststätig, insbesondere angetrieben durch Federkraft, entgegen die Entriegelungsrichtung (61) in ihre Ausgangsstellung zurück fahren, in der der Betätigungsknopf (3) verriegelt ist.

18. Tür, Haube, Abdeckung oder Klappe, insbesondere eines landwirtschaftlichen Fahrzeuges, z.B. eines Traktors, oder einer Baumaschine, aufweisend ein Schloss (50), insbesondere ein Drehfallenschloss, sowie einen Druckknopf (1) zur Entriegelung des Schlosses (50),
**dadurch gekennzeichnet, dass**
der Druckknopf (1) gemäß einem der vorhergehenden Ansprüche ausgebildet ist.

## Claims

1. Pushbutton (1) for unlocking a lock of a door, hood, covering or hatch, in particular of an agricultural vehicle, e.g. a tractor or a construction machine, comprising
a) a pushbutton housing (2),
b) an actuation knob (3) seated in the pushbutton housing (2) comprising an actuation knob housing (20), and having a non-actuated and an actuated position,
c) a locking mechanism for locking the actuation knob (3) in its non-actuated position, wherein the actuation knob (3) in its unlocked state can be displaced linearly along an actuation axis (8) in a pushbutton actuation direction (60) from its non-actuated position into its actuated position relative to the pushbutton housing (2),
d) a cylinder lock with a cylinder lock core (4) seated in the actuation knob housing (25) and a corresponding key,
e) wherein the actuating knob (3) can only be unlocked when the corresponding key is introduced into the cylinder lock core (4),
f) wherein the pushbutton (1) is designed such that the actuation knob (3) independently returns back from its actuated position into its non-actuated position and is independently locked,
**characterized in that**
the key introduced into the cylinder lock core (4) can only be withdrawn in the non-actuated and locked position of the pushbutton (1).

2. Pushbutton (1) according to claim 1,
**characterized in that**
a) the pushbutton (1) is designed such that the actuation knob (3), driven by spring force, returns from its actuated position into its non-actuated position and is locked driven by spring force,
and/or
b) the key cannot be withdrawn either during the actuation stroke or during the return stroke, preferably **in that** the cylinder lock core (4) cannot be rotated relative to the actuation knob (3) during the actuation stroke and during the return stroke.

3. Pushbutton (1) according to one of the preceding claims, **characterized in that**
a) the cylinder lock core (4) is connected to the actuation knob housing (20) in a manner so as not to rotate about the actuation axis (8), as long as no corresponding key is introduced into the cylinder lock core (4), and wherein the cylinder lock core (4) after introduction of the corresponding key can be rotated about the actuation axis (8) relative to the actuation knob housing (20) in an unlocking direction (61), and
the actuation knob (8) can be unlocked by rotation of the cylinder core (4) relative to the actuation knob housing (20) into the unlocking direction (61),
and/or
b) the actuation knob (3) in its locked position is immovably connected to the pushbutton housing (2) parallel to the actuation axis (8),
and/or
c) the actuation knob (3) is connected to the pushbutton housing (2) non-rotatably about the actuation axis (8),
and/or
d) the pushbutton (1) comprises at least one spring, in particular a spiral compression spring (6), with which the actuation knob (3) is drivably connected relative to the pushbutton housing (2) against the pushbutton actuation direction (60) and/or with which the cylinder lock core (4) is drivably connected against the unlocking direction (61).

4. Pushbutton (1) according to one of the preceding claims,
**characterized in that**
the pushbutton housing (2) comprises a housing insertion end (2a) and a housing actuation end (2b), wherein the pushbutton housing (2) comprises at the housing actuation end (2b) a circumferential, ring-shaped housing bottom (12) extending radially inward from a housing wall (9),
wherein the pushbutton housing (2) preferably comprises a short tube (13) which adjoins the housing bottom (12) and protrudes therefrom in the axial direction and extends toward the housing insertion end (2a), wherein the short tube (13) comprises a connected tube end and an opposing, free tube end extending in the axial direction, and wherein the short tube (13) comprises multiple, preferably four, guide slots (15) which extend from the free tube end in the axial direction into the short tube (13) and therethrough and through the housing bottom (12).

5. Pushbutton (1) according to one of the preceding claims,
**characterized in that**
the actuation knob (3) comprises the tubular actuation knob housing (20), a sleeve (21) and two connecting webs (22) which connect the sleeve (21) to the actuating knob housing (20), wherein the connecting webs (22) are arranged preferably in a radially opposing manner,
wherein preferably the connecting webs (22) each comprise a first, radially outward protruding guide strip (29) extending in the axial direction, wherein the guide strips (29) each extend up to and along the sleeve (21) and protrude radially outward from a sleeve wall (30) of the sleeve (21).

6. Pushbutton (1) according to claim 5,
**characterized in that**
the sleeve (21) comprises two second guide strips (31) extending in the axial direction, which extend outward in the radial direction from the sleeve wall (30), wherein the second guide strips (31) are preferably arranged oppositely in a radial direction and/or wherein preferably one second guide strip (31) is each arranged between two first guide strips (29).

7. Pushbutton (1) according to one of the preceding claims,
**characterized in that**
the pushbutton (1) comprises a latch (5) for locking of the actuating knob (3), by means of which the movement of the actuating knob (3) can be locked in the pushbutton actuation direction (60),
wherein the actuation knob (3) preferably can be unlocked by rotation of the latch (5) relative to the actuation knob (3) and/or relative to the pushbutton housing (2) in the unlocking direction (61).

8. Pushbutton (1) according to claim 7,
**characterized in that**
a) the latch (5) comprises multiple, preferably two, latch locking strips (43) extending in the axial direction, which extend outward in the radial direction and are preferably opposite each other in the radial direction,
and/or
b) the latch (5) comprises at least one spring receiving groove (44) in which the spring, in particular the spiral compression spring (6), is supported with its first spring end (6a).

9. Pushbutton (1) according to claim 7 or 8,
**characterized in that**
the cylinder lock core (4) is non-rotatably connected to the latch (5) about the actuation axis (8),
wherein the latch (5) preferably comprises an actuation segment receiving groove (45) in which an actuation segment (38) of the cylinder lock core (4) is arranged in a positive-locking manner such that the cylinder lock core (4) is connected to the latch (5) non-rotatably about the actuation axis (8).

10. Pushbutton (1) according to one of the preceding claims,
**characterized in that**
the cylinder lock core (4) is seated in the actuation knob housing (20) in the direction of the actuation axis (8) in a non-displaceable manner.

11. Pushbutton (1) according to one of claims 6 to 10,
**characterized in that** in the locked state of the pushbutton (1), the first and second guide strips (29; 31) of the actuation knob (3) are each arranged within one of the guide slots (15) of the pushbutton housing (2), so that the actuation knob (3) is connected to the pushbutton housing (2) non-rotatably about the actuation axis (8).

12. Pushbutton (1) according to one of claims 7 to 11,
**characterized in that**
the latch (5) viewed in the axial direction is arranged between the actuating knob housing (20) and the sleeve (21), and viewed in the radial direction is arranged between the two connecting webs (22).

13. Pushbutton (1) according to one of claims 8 to 12,
**characterized in that**
the latch (5) in the locked position of the pushbutton (1) is rotated with respect to the sleeve (1) such that the latch locking strips (43) are rotated with respect to the second guide strips (31) of the sleeve (21), and the latch locking strips (43) are not arranged in alignment with the guide slots (15) in the axial direction, but rather rest against a short tube wall front surface (14c) of the short tube (13), so that the movement of the actuating knob (3) is blocked in the pushbutton actuation direction (60).

14. Pushbutton (1) according to one of claims 7 to 13,
**characterized in that**
a) the latch (5) and via it the cylinder lock core (4) is drivably connected with the spring, in particular the spiral compression spring (6), opposite the unlocking direction (61) relative to the pushbutton housing (2) and/or relative to the actuating knob (3),
and/or
b) in the locked and not unlockable state of the pushbutton (1), the cylinder lock core (4), the actuating knob (3), the latch (5) and the pushbutton housing (2) cannot be rotated about the actuation axis (8) with respect to each other.

15. Pushbutton (1) according to one of claims 8 to 14,
**characterized in that**
a) in the unlocked state of the pushbutton (1), the two latch locking strips (43) are arranged in the axial direction to align with the guide slots (15) of the pushbutton housing (2) and/or are arranged in the axial direction to align with the second guide strips (31) of the actuating knob (3),
and/or
b) the two latch locking strips (43) in the non-actuated state of the actuation knob (3) are arranged outside of the guide slots (15) of the pushbutton housing (2), so that the latch (5) and the cylinder lock core (4) with inserted key can be rotated around the actuation axis (8) relative to the actuation knob (3) and to the pushbutton housing (2),
and/or
c) the two latch locking strips (43) in the unlocked state of the pushbutton (1) and during the actuation stroke and during the return stroke are arranged within the guide slots (15) of the pushbutton housing (2), so that the latch (5) and the cylinder lock core (4) cannot be rotated around the actuation axis (8) relative to the actuation knob (3) and relative to the pushbutton housing (2),
and/or
d) the latch (5) can be driven by rotation of the cylinder lock core (4) in the unlocking direction (61) relative to the pushbutton housing (2) such that the locking strips (43) are aligned with the guide slots (15) in the axial direction.

16. Pushbutton (1) according to one of the preceding claims,
**characterized in that**
the pushbutton (1) is designed such that the cylinder lock core (4) returns independently from its unlocked position into its starting position, in particular due to spring force.

17. Pushbutton (1) according to one of claims 8 to 16,
**characterized in that**
the pushbutton (1) is designed such that the latch locking strips (43) move out from the guide slots (15) by displacement of the actuation knob (3) from its actuated position into its non-actuated position,
wherein the pushbutton (1) preferably is designed such that the latch (5) and the cylinder lock core (4) after extension of the latch locking strips (43) from the guide slots (15) move back independently, in particular driven by spring force, opposite the unlocking direction (61) into their starting position in which the actuation knob (3) is locked.

18. Door, hood, covering or hatch, in particular of an agricultural vehicle, e.g. of a tractor or a construction machine, comprising a lock (50), in particular a rotary latch lock, and also a pushbutton (1) for unlocking of the lock (50),
**characterized in that**
the pushbutton (1) is designed according to one or more of the preceding claims.

## Revendications

1. Bouton de pression (1) pour le déverrouillage d'une serrure d'une porte, d'un capot, d'un recouvrement ou d'une trappe, en particulier d'un véhicule agricole, par exemple d'un tracteur, ou d'un engin de construction, présentant
a) un boîtier de bouton de pression (2),
b) un bouton d'actionnement (3) monté dans le boîtier de bouton de pression (2), présentant un boîtier de bouton d'actionnement (20), qui présente une position non actionnée et une position actionnée,
c) un mécanisme de verrouillage pour verrouiller le bouton d'actionnement (3) dans sa position non actionnée, dans lequel le bouton d'actionnement (3) peut être déplacé, dans son état non verrouillé, de manière linéaire le long d'un axe d'actionnement (8) dans une direction d'actionnement de bouton de pression (60) depuis sa position non actionnée dans sa position actionnée par rapport au boîtier de bouton de pression (2),
d) une serrure de cylindre avec un noyau de cylindre de fermeture (4) monté dans le boîtier de bouton d'actionnement (25) et une clé adaptée,
e) dans lequel le bouton d'actionnement (3) peut être déverrouillé seulement quand la clé adaptée est introduite dans le noyau de cylindre de fermeture (4),
f) dans lequel le bouton de pression (1) est réalisé de telle manière que le bouton d'actionnement (3) revient de manière autonome depuis sa position actionnée dans sa position non actionnée et est verrouillé de manière autonome,
**caractérisé en ce que**
la clé enfichée dans le noyau de cylindre de fermeture (4) peut être retirée seulement dans la position non actionnée et verrouillée du bouton de pression (1).

2. Bouton de pression (1) selon la revendication 1,
**caractérisé en ce que**
a) le bouton de pression (1) est réalisé de telle manière que le bouton d'actionnement (3) revient de manière entraînée par une force de ressort depuis sa position actionnée dans sa position non actionnée et est verrouillé de manière entraînée par une force de ressort,
et/ou
b) la clé ne peut être retirée ni pendant la course d'actionnement ni pendant la course de retour, de préférence **en ce que** le noyau de cylindre de fermeture (4) ne peut pas être tourné par rapport au bouton d'actionnement (3) pendant la course d'actionnement et pendant la course de retour.

3. Bouton de pression (1) selon l'une quelconque des revendications précédentes,
**caractérisé en ce que**
a) le noyau de cylindre de fermeture (4) est relié au boîtier de bouton d'actionnement (20) sans pouvoir tourner autour de l'axe d'actionnement (8) tant qu'aucune clé adaptée n'est introduite dans le noyau de cylindre de fermeture (4), et dans lequel le noyau de cylindre de fermeture (4) peut être tourné autour de l'axe d'actionnement (8) dans une direction de déverrouillage (61) par rapport au boîtier de bouton d'actionnement (20) après l'introduction de la clé adaptée, et
le bouton d'actionnement (8) peut être déverrouillé dans la direction de déverrouillage (61) par rapport au boîtier de bouton d'actionnement (20) par la rotation du noyau de cylindre (4),
et/ou
b) le bouton d'actionnement (3) est relié, dans sa position verrouillée, sans pouvoir coulisser au boîtier de bouton de pression (2) de manière parallèle à l'axe d'actionnement (8),
et/ou
c) le bouton d'actionnement (3) est relié au boîtier de bouton de pression (2) sans pouvoir tourner autour de l'axe d'actionnement (8),
et/ou
d) le bouton de pression (1) présente au moins un ressort, en particulier un ressort de pression de torsion et de branche de torsion (6), avec lequel le bouton d'actionnement (3) est relié de manière à pouvoir être entraîné dans le sens opposé à la direction d'actionnement de bouton de pression (60) par rapport au boîtier de bouton de pression (2) et/ou avec lequel le noyau de cylindre de fermeture (4) est relié de manière à pouvoir être entraîné dans le sens opposé à la direction de déverrouillage (61).

4. Bouton de pression (1) selon l'une quelconque des revendications précédentes,
**caractérisé en ce que**
le boîtier de bouton de pression (2) présente une extrémité d'enfichage de boîtier (2a) et une extrémité d'actionnement de boîtier (2b), dans lequel le boîtier de bouton de pression (2) présente, sur l'extrémité d'actionnement de boîtier (2b), un fond de boîtier (12) annulaire dépassant radialement vers l'intérieur depuis une paroi de boîtier (9), périphérique,
dans lequel le boîtier de bouton de pression (2) présente de préférence une tubulure (13), qui se raccorde au fond de boîtier (12) et dépasse de celui-ci dans une direction axiale et s'étend vers l'extrémité d'enfichage de boîtier (2a), dans lequel la tubulure (13) présente une extrémité de tubulure rattachée et une extrémité de tubulure libre faisant face à celle-ci dans la direction axiale, et dans lequel la tubulure (13) présente plusieurs, de préférence quatre, entailles de guidage (15), qui s'étendent en partant de l'extrémité de tubulure libre dans une direction axiale à l'intérieur de la tubulure (13) et à travers celui-ci et à travers le fond de boîtier (12) de part en part.

5. Bouton de pression (1) selon l'une quelconque des revendications précédentes,
**caractérisé en ce que**
le bouton d'actionnement (3) présente le boîtier de bouton d'actionnement (20) tubulaire, une douille (21) et deux entretoises de liaison (22), qui relient la douille (21) au boîtier de bouton d'actionnement (20), dans lequel les entretoises de liaison (22) sont disposées de préférence de manière opposée radialement,
dans lequel de préférence les entretoises de liaison (22) présentent respectivement une première baguette de guidage (29) dépassant vers l'extérieur radialement, s'étendant dans une direction axiale, dans lequel les baguettes de guidage (29) s'étendent respectivement jusque vers la douille (21) et s'étendent le long de celle-ci et dépassent radialement vers l'extérieur d'une paroi de douille (30) de la douille (21).

6. Bouton de pression (1) selon la revendication 5,
**caractérisé en ce que**
la douille (21) présente deux deuxièmes baguettes de guidage (31) s'étendant dans une direction axiale, qui dépassent vers l'extérieur dans une direction radiale de la paroi de douille (30), dans lequel les deuxièmes baguettes de guidage (31) sont disposées de préférence de manière opposée dans la direction radiale, et/ou dans lequel de préférence une deuxième baguette de guidage (31) est disposée respectivement entre deux premières baguettes de guidage (29).

7. Bouton de pression (1) selon l'une quelconque des revendications précédentes,
**caractérisé en ce que**
le bouton de pression (1) présente pour le verrouillage du bouton d'actionnement (3) un verrou (5), au moyen duquel le déplacement du bouton d'actionnement (3) peut être bloqué dans la direction d'actionnement de bouton de pression (60),
dans lequel le bouton d'actionnement (3) peut être déverrouillé dans la direction de déverrouillage (61) par rapport au bouton d'actionnement (3) et/ou par rapport au boîtier de bouton de pression (2) de préférence par la rotation du verrou (5).

8. Bouton de pression (1) selon la revendication 7,
**caractérisé en ce que**
a) le verrou (5) présente plusieurs, de préférence deux, baguettes de blocage de verrou (43) s'étendant dans la direction axiale, qui dépassent vers l'extérieur dans la direction radiale et sont opposées de préférence dans la direction radiale,
et/ou
b) le verrou (5) présente au moins une rainure de logement de ressort (44), dans laquelle le ressort, en particulier le ressort de pression de torsion et de branche de torsion (6), prend appui par sa première extrémité de ressort (6a).

9. Bouton de pression (1) selon la revendication 7 ou 8,
**caractérisé en ce que**
le noyau de cylindre de fermeture (4) est relié sans pouvoir tourner autour de l'axe d'actionnement (8) au verrou (5),
dans lequel le verrou (5) présente de préférence une rainure de logement de segment d'actionnement (45), dans laquelle un segment d'actionnement (38) du noyau de cylindre de fermeture (4) est disposé par complémentarité de forme de telle manière que le noyau de cylindre de fermeture (4) est relié sans pouvoir à tourner autour de l'axe d'actionnement (8) au verrou (5).

10. Bouton de pression (1) selon l'une quelconque des revendications précédentes,
**caractérisé en ce que**
le noyau de cylindre de fermeture (4) est monté sans pouvoir coulisser dans la direction de l'axe d'actionnement (8) dans le boîtier de bouton d'actionnement (20).

11. Bouton de pression (1) selon l'une quelconque des revendications 6 à 10,
**caractérisé en ce que**
dans l'état verrouillé du bouton de pression (1), les premières et deuxièmes baguettes de guidage (29 ; 31) du bouton d'actionnement (3) sont disposées respectivement à l'intérieur d'une des entailles de guidage (15) du boîtier de bouton de pression (2) de sorte que le bouton d'actionnement (3) est relié sans pouvoir tourner autour de l'axe d'actionnement (8) au boîtier de bouton de pression (2).

12. Bouton de pression (1) selon l'une quelconque des revendications 7 à 11,
**caractérisé en ce que**
le verrou (5) est disposé, vu dans la direction axiale, entre le boîtier de bouton d'actionnement (20) et la douille (21) et, vu dans la direction radiale, entre les deux entretoises de liaison (22).

13. Bouton de pression (1) selon l'une quelconque des revendications 8 à 12,
**caractérisé en ce que**
le verrou (5) est tourné dans la position verrouillée du bouton de pression (1) de telle manière par rapport à la douille (1) que les baguettes de blocage de verrou (43) sont tournées par rapport aux deux baguettes de guidage (31) de la douille (21) et les baguettes de blocage de verrou (43) ne sont pas disposées en affleurement dans la direction axiale par rapport aux entailles de guidage (15), mais reposent sur une face frontale de paroi de tubulure (14c) de la tubulure (13) de telle sorte que le déplacement du bouton d'actionnement (3) est bloqué dans la direction d'actionnement de bouton de pression (60).

14. Bouton de pression (1) selon l'une quelconque des revendications 7 à 13,
**caractérisé en ce que**
a) le verrou (5) et, au-dessus de celui-ci, le noyau de cylindre de fermeture (4) sont reliés de manière à pouvoir être entraînés au ressort, en particulier au ressort de pression de torsion et de branche de torsion (6), dans le sens opposé à la direction de déverrouillage (61) par rapport au boîtier de bouton de pression (2) et/ou par rapport au bouton d'actionnement (3),
et/ou
b) dans l'état verrouillé et ne pouvant pas être déverrouillé du bouton de pression (1), le noyau de cylindre de fermeture (4), le bouton d'actionnement (3), le verrou (5) et le boîtier de bouton de pression (2) ne peuvent pas être tournés les uns par rapport aux autres autour de l'axe d'actionnement (8).

15. Bouton de pression (1) selon l'une quelconque des revendications 8 à 14,
**caractérisé en ce que**
a) dans l'état déverrouillé du bouton de pression (1), les deux baguettes de blocage de verrou (43) sont disposées en affleurement dans une direction axiale par rapport aux entailles de guidage (15) du boîtier de bouton de pression (2) et/ou en affleurement dans une direction axiale par rapport aux deuxièmes baguettes de guidage (31) du bouton d'actionnement (3),
et/ou
b) les deux baguettes de blocage de verrou (43) sont disposées dans l'état non actionné du bouton d'actionnement (3) à l'extérieur des entailles de guidage (15) du boîtier de bouton de pression (2) de telle sorte que le verrou (5) et le noyau de cylindre de fermeture (4) peuvent être tournés autour de l'axe d'actionnement (8) lorsque la clé est enfichée par rapport au bouton d'actionnement (3) et par rapport au boîtier de bouton de pression (2),
et/ou
c) les deux baguettes de blocage de verrou (43) sont disposées dans l'état déverrouillé du bouton de pression (1) et pendant la course d'actionnement et pendant la course de retour à l'intérieur des entailles de guidage (15) du boîtier de bouton de pression (2) de telle sorte que le verrou (5) et le noyau de cylindre de fermeture (4) ne peuvent pas être tournés autour de l'axe d'actionnement (8) par rapport au bouton d'actionnement (3) et par rapport au boîtier de bouton de pression (2),
et/ou
d) le verrou (5) peut être entraîné par rotation du noyau de cylindre de fermeture (4) dans la direction de déverrouillage (61) par rapport au boîtier de bouton de pression (2) de telle manière que les baguettes de blocage (43) sont en affleurement dans une direction axiale par rapport aux entailles de guidage (15).

16. Bouton de pression (1) selon l'une quelconque des revendications précédentes,
**caractérisé en ce que**
le bouton de pression (1) est réalisé de telle manière que le noyau de cylindre de fermeture (4) revient de manière autonome, en particulier par la force de ressort, depuis sa position de déverrouillage dans sa position de départ.

17. Bouton de pression (1) selon l'une quelconque des revendications 8 à 16,
**caractérisé en ce que**
le bouton de pression (1) est réalisé de telle manière que les baguettes de blocage de verrou (43) sortent hors des entailles de guidage (15) par le déplacement du bouton d'actionnement (3) depuis sa position actionnée dans sa position non actionnée, dans lequel le bouton de pression (1) est réalisé de préférence de telle manière que le verrou (5) et le noyau de cylindre de fermeture (4) reviennent de manière autonome, en particulier de manière entraînée par une force de ressort, dans le sens opposé à la direction de déverrouillage (61), après la sortie des baguettes de blocage de verrou (43) hors des entailles de guidage (15), dans leur position de départ, dans laquelle le bouton d'actionnement (3) est verrouillé.

18. Porte, capot, recouvrement ou trappe, en particulier d'un véhicule agricole, par exemple d'un tracteur, ou d'un engin de construction, présentant une serrure (50), en particulier une serrure à pêne tournant, ainsi qu'un bouton de pression (1) pour le déverrouillage de la serrure (50),
**caractérisée** ou **caractérisé en ce que**
le bouton de pression (1) est réalisé selon l'une quelconque des revendications précédentes.
